# DEMANDE DE BREVET EUROPEEN

(11) **EP 4 647 852 A1**
(43) Date de publication de la demande: **12.11.2025**
(21) Numéro de dépôt: 25171823.5
(22) Date de dépôt: 22.04.2025
(51) Int. Cl.: G04B 13/00, G04B 17/26, G04B 17/28, G04B 19/02

(54) **SYSTEME POUR MOUVEMENT DE MONTRE**

(30) Priorité: 19.04.2024 CH 4202024
(71) Demandeur: Concepto Holding SA, 2300 La Chaux-de-Fonds (CH)
(72) Inventeur: Dijkstra, François, 2057 Villiers (CH)
(74) Mandataire: Gsmart

(57) **Abrégé**

L'invention décrit un système pour mouvement de montre pour contrôler la vitesse et/ ou le sens de déplacement d'un mécanisme à entrainer, le système comportant une source d'énergie agencée pour entrainer un train de rouages de finissage à vitesse constante coopérant avec une première entrée d'un système différentiel ; un train de mobiles intermédiaires modifiable coopérant avec une deuxième entrée dudit système différentiel, ledit train de mobiles intermédiaires étant agencé pour définir une vitesse de sortie variable. Le système différentiel est agencé pour contrôler le rapport entre la vitesse de rotation du rouage de finissage et la vitesse de rotation du train de rouages intermédiaire de manière à contrôler, à la sortie du différentiel, la vitesse et/ou le sens de déplacement d'un mécanisme à entrainer, le système gardant une vitesse constante sur le rouage de finissage.

## Description

### DOMAINE TECHNIQUE DE L'INVENTION

La présente invention se rapporte au domaine de l'horlogerie. Elle concerne notamment un système pour mouvement de montre, agencé pour contrôler la vitesse et/ ou le sens de déplacement d'un mécanisme à entrainer.

### ETAT DE LA TECHNIQUE

Les montres mécaniques comprennent généralement un cadran permettant l'affichage de différentes informations horaires. Il est aussi connu que certaines montres mécaniques permettent d'afficher des fonctions complexes ou des animations, offrant ainsi une expérience visuelle unique. Cependant, il demeure difficile d'ajuster ou de modifier ces animations, ainsi que le type d'affichage, en fonction des préférences de l'utilisateur ou des circonstances. Cette limitation pose un défi dans la personnalisation de l'affichage et de la visualisation des fonctions des montres mécaniques.

Le document CH270584 divulgue une pièce d'horlogerie comportant un mouvement comprenant un barillet, un rouage de finissage, un échappement, un organe réglant et un affichage comprenant au moins un organe mobile, l'organe mobile. Cependant, l'organe mobile est agencé pour pouvoir être entraîné à la main à la demande, ce qui n'est pas confortable pour l'utilisateur.

On connaît de l'art antérieur le document EP2527930 qui divulgue une montre mécanique comprenant un disque d'animation soumis à une rotation saccadée afin de laisser apparaître, à travers un guichet pratiqué dans le cadran, une animation formée par une séquence d'images que présente le disque. Ce document illustre l'utilisation d'un dispositif mécanique qui transforme le mouvement de rotation continu du mouvement mécanique en un mouvement de rotation saccadé du mobile d'animation. Cela permet notamment d'immobiliser chaque image du mobile pendant une durée relativement longue derrière le guichet, puis de remplacer cette image aussi rapidement que possible par l'image suivante. Cependant, ce type de mécanisme ne permet pas de varier le mode d'affichage ou de contrôle de l'image entre plusieurs modes.

### OBJET DE L'INVENTION

Un objet de la présente invention est donc de résoudre, ou au moins de minimiser, les inconvénients des systèmes existants décrits ci-dessus.

Un autre objet de la présente invention est de proposer un système pour mouvement de montre pour contrôler la vitesse et/ou le sens de déplacement d'un mécanisme à entrainer, sans pour autant affecter le fonctionnement normal de la montre ou son affichage.

Un autre objet de la présente invention est de proposer un système pour mouvement de montre, agencé pour contrôler la vitesse et/ou le sens de déplacement d'un mécanisme à entrainer afin de proposer une manière originale d'animer un mécanisme à entrainer.

Ces objets sont au moins partiellement atteints par certains modes de réalisation de la présente invention.

A cet effet, un premier aspect (ou certains modes de réalisation) de la présente invention se rapporte à, un système pour mouvement de montre pour contrôler la vitesse et/ou le sens de déplacement d'un mécanisme à entrainer, comporte ou comprend une source d'énergie agencée pour entrainer un train de rouages de finissage à vitesse constante coopérant avec une première entrée d'un système différentiel. Le système comporte en outre au moins un train de mobiles (ou rouages) intermédiaires, par exemple modifiable ou sélectionnable, coopérant avec une deuxième entrée dudit système différentiel, ledit train de mobiles intermédiaires étant agencé pour définir une vitesse de sortie variable, sur ladite deuxième entrée grâce à la modification ou sélection de vitesse de rotation du train de mobiles intermédiaires.

Le système différentiel est agencé pour contrôler le rapport, par exemple en réalisant la moyenne, entre la vitesse de rotation du rouage de finissage et la vitesse de rotation du train de rouages intermédiaire de manière à contrôler, à la sortie du différentiel, la vitesse et/ou le sens de déplacement d'un mécanisme à entrainer, le système gardant une vitesse constante sur le rouage de finissage. On parle généralement de moyenne pour un différentiel, mais il est clair pour l'homme de métier qu'il s'agit en fait d'un rapport et surtout que divers modes de réalisation permettent de réaliser un rapport entre diverses vitesses et notamment des vitesses opposées, par exemple en réalisant en fait plutôt une addition, comme détaillé dans la présente demande de manière non limitative puisque l'homme de métier connait les possibilités offertes par les différentiels.

Selon la présente invention, le différentiel fait de préférence le rapport entre les vitesses des deux entrées, à savoir celle du rouage de finissage à vitesse constante et celle du train de rouages intermédiaires à vitesse variable, pour définir la vitesse de sortie du différentiel. La vitesse rouage de finissage étant constante, lorsque la vitesse du train de rouages intermédiaires à vitesse variable varie, la vitesse de sortie du différentiel varie également. La sortie du différentiel est couplée avec le mécanisme à entrainer ou réguler, par exemple une cage de tourbillon. Ainsi, par exemple, la vitesse ou/ou le sens de rotation de la cage du tourbillon peut être modifiée ou contrôlée en faisant la vitesse du train de rouages intermédiaires de vitesse variable, ce qui permet de faire varier le rapport de vitesse entre les entrées du différentiel.

Par exemple, le système différentiel est agencé pour réaliser la moyenne entre la vitesse constante et la vitesse variable ou une addition ou tout autre rapport.

Avantageusement, le rôle du différentiel est de contrôler le couple ou la force mais surtout de faire varier (par la vitesse variable), la vitesse de rotation de la sortie du différentiel qui alimente le mécanisme à contrôler, par exemple le tourbillon. En effet un tourbillon possède deux entrées que sont la cage du tourbillon et la roue d'entrainement (e.g., « roue de seconde »), ainsi qu'une sortie qui est le pignon d'échappement possédant une vitesse fixe imposée par l'organe régulateur. L'ajustement sur les deux entrées permet de faire varier la vitesse du tourbillon grâce au différentiel qui permet de gérer ces deux vitesses de manière concordante. Ainsi, ce contrôle est effectué sans perturber l'heure affichée par la montre. Par exemple, il est possible de changer le sens et ou la vitesse de rotation du tourbillon sans influencer l'heure affichée sur la montre tout en maintenant une force ou couple constant sur l'arbre de vitesse constante qui contrôle l'heure affichée.

Avantageusement, le système selon la présente invention permet à l'utilisateur de faire varier la vitesse et/ou le sens d'un mécanisme à contrôler avec l'utilisation d'un différentiel, par exemple une boite à vitesse mécanique du type automobile. Cela permet de rendre encore plus impressionnant les variations de vitesse en passant d'un mode de fonctionnement à un autre, un mode rapide à un mode moins rapide par exemple, sans pour autant perturber le fonctionnement standard de la montre pour afficher l'heure.

Autrement dit, le système selon la présente invention permet de varier le sens et/ou la vitesse de rotation d'un mécanisme à contrôler, par exemple la cage de tourbillon, tout en gardant une vitesse constante sur le rouage de finissage classique pour afficher l'heure.

De préférence, le système est agencé pour contrôler la vitesse et/ou le sens de déplacement d'un mécanisme à entrainer. Dans certains modes de réalisation, le système est agencé pour contrôler la vitesse de déplacement d'un mécanisme à entrainer. Dans certains modes de réalisation, le système est agencé pour contrôler le sens de déplacement d'un mécanisme à entrainer

De préférence, la source d'énergie est agencée pour entrainer le train de mobiles intermédiaires. Ainsi, la source d'énergie est agencée pour fournir de l'énergie au train de mobiles intermédiaires, par exemple via un arbre à vitesse variable, de même que de l'énergie est fournie au rouage de finissage (par la même source ou une source différente), par exemple via un arbre à vitesse constante.

De préférence, l'énergie provenant de la source d'énergie arrive sur deux entrées du différentiel par le biais d'un arbre à vitesse constante ainsi qu'un arbre à vitesse variable.

Dans certaines formes d'exécution, la sortie du différentiel est reliée directement avec une roue de cage de tourbillon par l'intermédiaire d'un train de mobiles (ou rouages) entraineurs de cage.

Dans certaines formes d'exécution, un mobile de seconde est relié à la deuxième entrée du différentiel.

Dans certaines formes d'exécution, le différentiel relie un train de mobiles entraineurs de cage et un mobile ou rouage (ou un train de mobiles ou rouages) entraineur de seconde, de manière à ce qu'un tourbillon tourne à l'extérieur d'une roue dudit mobile de seconde.

Dans une forme d'exécution, la vitesse de rotation du rouage de finissage et la vitesse de rotation du train de rouages intermédiaire sont identiques mais de sens inverse, de manière à rendre statique le mécanisme à contrôler.

Dans une autre forme d'exécution, non exclusive car concernant un mode de fonctionnement (e.g., sélectionnable), la vitesse de rotation du rouage de finissage est de même sens que celui de la rotation du train de rouages intermédiaire de manière à déplacer, à vitesse fixe ou variable, le mécanisme à contrôler dans un sens déterminé, par exemple un sens horaire. Les vitesses de rotation des deux arbres peuvent être identiques ou différentes selon la vitesse finale souhaitée.

Dans une autre forme d'exécution, non exclusive car concernant un mode de fonctionnement (e.g., sélectionnable), la rotation du rouage de finissage (V1) est de sens inverse et de vitesse inférieure à ceux de la rotation du train de rouages intermédiaire (V2) de manière à déplacer, à vitesse fixe ou variable, le mécanisme à contrôler dans un sens inverse au sens déterminé, par exemple un sens anti-horaire.

De préférence, la vitesse et/ou le sens de rotation du train de rouages ou mobiles intermédiaire est modifiable, par exemple par un actionnement d'une couronne de remontoir, d'un poussoir ou d'un levier.

Un autre aspect de la présente invention se rapporte à une montre bracelet comportant un système selon l'invention.

L'invention selon la présente invention peut comprendre un mode de réalisation ou plusieurs modes de réalisation (ou formes d'exécution) en combinaison.

Les modes de réalisations décrits pour le système selon la présente invention s'appliquent également à la montre selon l'invention mutatis mutandis et vice versa.

### BRÈVE DESCRIPTION DES FIGURES

Les caractéristiques de l'invention apparaitront plus clairement à la lecture de la description d'une forme d'exécution donnée uniquement à titre d'exemple, nullement limitative en se référant aux figures schématiques, dans lesquelles :
- La figure 1 représente une vue de dessus d'un système agencé pour entrainer à une vitesse standard et sens de rotation conventionnel un mécanisme de tourbillon ;
- La figure 2 représente une vue de côté du système de la figure 1 ;
- La figure 3 représente en perspective du système de la figure 1 ;
- La figure 4A représente une vue de dessus d'une montre bracelet comportant un mouvement et un système selon la présente invention ; et
- La figure 4B représente une vue de dessus d'une forme d'exécution d'un système selon la présente invention.

### DESCRIPTION D'EXEMPLES DE RÉALISATION DE L'INVENTION

Les termes « rouage » et « mobile » sont utilisés de manière identique et indifférente dans la présente demande, même sur un rouage comporte généralement plusieurs mobiles, puisque la seule différence dans le contexte de la présente invention réside dans la démultiplication et donc les vitesses de rotation. De même, ces termes sont utilisés de manière identique et indifférente par rapport aux termes « train de rouages » et « train de mobiles » également considérés de manière identique et indifférente.

Comme illustré de manière non limitative aux figures 1 à 3, un système pour mouvement de montre pour contrôler la vitesse et/ou le sens de déplacement d'un mécanisme, par exemple de tourbillon, comporte, dans certains modes de réalisation, un barillet 1 agencée pour entrainer un train de rouages de finissage 2, 3 à vitesse constante V1 coopérant avec une première entrée 5A d'un système différentiel 5.

Le système comporte en outre un train de mobiles intermédiaires 4 modifiable coopérant avec une deuxième entrée 5B dudit système différentiel 5, ledit train de mobiles intermédiaires 4 étant agencé pour définir une vitesse de sortie variable V2.

Le système différentiel est agencé pour réaliser la moyenne entre la vitesse de rotation du rouage de finissage V1 et la vitesse de rotation du train de rouages intermédiaire V2 de manière à contrôler, à la sortie du différentiel, la vitesse et le sens de déplacement d'un mécanisme à entrainer, le système gardant une vitesse constante sur le rouage de finissage 2, 3.

Dans cet exemple, la sortie du différentiel 5 est reliée directement avec une roue de cage 9 de tourbillon 10 par l'intermédiaire d'un train de mobile entraineurs de cage 6.

Toujours selon cet exemple illustré à la figure 1, un mobile de seconde 8 est relié à la deuxième entrée 5B du différentiel 5. Ce mobile de seconde 8 communique avec le mobile d'échappement et tandis que, dans un tourbillon classique, la roue du mobile de seconde 8 est fixe, dans le présent cas, ce mobile 8 peut prendre plusieurs vitesses différentes. Le différentiel 5 relie (ou est couplé à) mobile ou rouage entraineur (ou un train de mobiles ou rouages entraineurs) de cage 6 et une roue 7 entraîneuse (ou train 7 de rouages ou mobiles entraîneurs) du mobile de seconde 8. Ces trains de rouages 6,7 forment donc ainsi une chaîne cinématique qui va du différentiel 5b au (pignon du) mobile de seconde 8, de manière à ce qu'un tourbillon 10 tourne à l'extérieur d'une roue (par exemple solaire) du mobile de seconde 8.

Comme illustré aux figures 4A et 4B, le train de mobiles intermédiaires 4 est remplacé par un système de boite à vitesse inspiré du monde de l'automobile. Cette boite est séparée en deux arbres (30, 40), dont un arbre 30 avec une vitesse constante et l'autre arbre 40 avec une vitesse variable contrôlée avec un système de levier, came et glissière actionnés par un utilisateur. Ainsi, un utilisateur peut faire varier la vitesse et le sens de la cage de tourbillon 9. L'énergie provenant du barillet 1 arrive sur deux entrées du différentiel par le biais d'un rouage de finissage classique qui définit une vitesse constante ainsi qu'un train de mobiles intermédiaires modifiable (i.e., sélectionnable) dans cet exemple pour obtenir une vitesse variable. Ses rouages sont interconnectés. Différentes formes d'exécutions de cette boite à vitesse peuvent être réalisées pour créer cette vitesse variable. Dans cet exemple, le différentiel réalise la moyenne des vitesses des deux entrées pour définir la vitesse de sortie ou plus exactement l'addition de ces vitesses, mais éventuellement tout rapport selon le résultat souhaité. Cette sortie est reliée directement avec la roue de cage de tourbillon par l'intermédiaire du train de mobile entraineurs de cage 6. Ainsi, la vitesse de rotation de la cage 9 du tourbillon 10 peut être contrôlée en faisant varier le rapport de vitesse entre les entrées du différentiel. Pour varier ce rapport c'est la vitesse de rotation du train de mobiles intermédiaires qui est à modifier.

Il est bien évident que la présente invention n'est pas limitée à la réalisation décrite. En particulier, la forme de cages peut varier, ainsi que l'emplacement des tourbillons dans la pièce d'horlogerie.

Selon l'exemple illustré à la figure 4A, avec différents rapports, trois cas de fonctionnement sont possibles :
- Soit la cage de tourbillon reste fixe ;
- Soit la cage de tourbillon tourne dans le sens horaire à des vitesses variables ;
- Soit la cage de tourbillon tourne dans le sens antihoraire à des vitesses variables.

On comprend donc de la présente demande que divers modes de réalisation du système selon la présente invention permettent de varier le sens et/ou la vitesse de rotation de la cage de tourbillon tout en gardant une vitesse constante sur le rouage de finissage classique pour afficher l'heure sans la perturber.

On comprend des exemples fournis dans la présente demande que l'on obtient des vitesses de rotation des rouages en fonction du rapport entre les vitesses variable et constante. Dans un exemple la rotation de l'arbre à vitesse variable est de sens inverse et de vitesse identique à ceux de l'arbre à vitesse constante, de manière à rendre statique le mécanisme à contrôler. Dans un autre exemple (ou mode de fonctionnement sélectionné par l'utilisateur), la rotation de l'arbre à vitesse variable est de même sens que celui de la rotation de l'arbre à vitesse constante, de manière à déplacer, à vitesse fixe ou variable, le mécanisme à contrôler dans un sens déterminé, par exemple un sens horaire. Dans un tel cas, les vitesses de rotation des deux arbres peuvent être identiques ou différentes selon la vitesse finale souhaitée. Dans encore un autre exemple (mode de fonctionnement), la rotation de l'arbre à vitesse variable est de sens inverse et de vitesse supérieure à ceux de rotation de l'arbre à vitesse constante, de manière à déplacer, à vitesse fixe ou variable, le mécanisme à contrôler dans un sens inverse au sens déterminé, par exemple un sens anti-horaire. Dans un dernier exemple, la roue fixe 11 bloque la rotation de l'arbre 40 à vitesse variable, de sorte que la vitesse et le sens de rotation de la sortie du différentiel sont identiques à ceux de l'arbre 30 à vitesse constante. L'homme de métier, grâce à ses connaissances générales sur les différentiels, comprendra que ces exemples ne sont pas limitatifs et que la « moyenne » ou « rapport » réalisé par le différentiel est de préférence ici une addition entre les deux couples vitesses et sens de rotation, mais que tout autre variante est possible en ajustant, de manière classique, les tailles des rouages du différentiel. On peut donc résumer ces exemples par le tableau suivant illustrant des rapports de vitesse de manière non limitative et montrant la vitesse de sortie du différentiel obtenue :

| **Vitesses/Sélection** | **R** | **N** | **D** | **T** |
|---|---|---|---|---|
| Entrée vitesse constante | 1 | 1 | 1 | 1 |
| Entrée variable | -2 | -1 | 0 | 1 |
| **Sortie** | **-1** | **0** | **1** | **2** |

Le système selon la présente invention a été présenté dans des modes de réalisation illustratifs et non limitatifs qui permettent de faire varier la vitesse d'un rouage horloger, ce qui peut rendre encore plus impressionnantes les variations de vitesse en passant d'un mode de fonctionnement à un autre, sans pour autant perturber le fonctionnement standard de la montre.

### Liste des références sur les figures :

- 1: barillet
- 2, 3: rouage de finissage
- 4: train de mobiles intermédiaires
- 5: différentiel
- 5A: entrée à vitesse constante
- 5B: entrée à vitesse variable
- 6: train de rouages entraîneur de cage
- 7: rouage entraîneur de mobile de seconde
- 8: mobile de seconde
- 9: roue de cage de tourbillon
- 10: tourbillon
- 30: arbre à vitesse constante
- 40: arbre à vitesse variable
- V1: vitesse du rouage de finissage
- V2: vitesse du train de rouages intermédiaire

## Revendications

1. Système pour mouvement de montre pour contrôler la vitesse et/ou le sens de déplacement d'un mécanisme à entrainer, le système comportant :
- une source d'énergie (1) agencée pour entrainer un train de rouages de finissage (2, 3) à vitesse constante (V1) coopérant avec une première entrée (5A) d'un système différentiel (5) ;
- un train de mobiles intermédiaires (4) coopérant avec une deuxième entrée (5B) dudit système différentiel (5), ledit train de mobiles intermédiaires (4) étant agencé pour définir à sa sortie, une vitesse variable (V2) sur ladite deuxième entrée (5B),
le système différentiel étant agencé pour contrôler le rapport entre la vitesse de rotation à la première entrée (5A) et la vitesse de rotation à la deuxième entrée (5B) de manière à contrôler, à la sortie du différentiel, la vitesse et/ou le sens de déplacement d'un mécanisme à entrainer, le système gardant une vitesse constante sur le rouage de finissage (2, 3).

2. Système selon la revendication 1, dans lequel la vitesse de rotation du rouage de finissage (V1) et la vitesse de rotation du train de rouages intermédiaire (V2) sont identiques et de sens inverse, de manière à rendre statique le mécanisme à contrôler.

3. Système selon la revendication 1, dans lequel la rotation du rouage de finissage (V1) est de même sens que la rotation du train de rouages intermédiaire (V2) de manière à déplacer, à vitesse fixe ou variable, le mécanisme à contrôler dans un sens déterminé, par exemple un sens horaire.

4. Système selon la revendication 1, dans lequel la rotation du rouage de finissage (V1) est de sens inverse et de vitesse inférieure ceux de la rotation du train de rouages intermédiaire (V2) de manière à déplacer, à vitesse fixe ou variable, le mécanisme à contrôler dans un sens inverse au sens déterminé, par exemple un sens anti-horaire.

5. Système selon l'une des revendication 1 à 4, dans lequel la sortie du différentiel (5) est couplée avec une roue de cage (9) de tourbillon (10) par l'intermédiaire d'un train de mobile entraineurs de cage (6).

6. Système selon l'une des revendications 1 à 5, dans lequel un mobile de seconde (8) fixe est relié à la deuxième entrée (5B) du différentiel (5), par un rouage (7) entraineur de seconde.

7. Système selon l'une des revendications 1 à 6, dans lequel le différentiel (5) est couplé à un train de mobiles entraineurs de cage (6) et à un rouage (7) entraineur de seconde, de manière à ce qu'un tourbillon (10) tourne à l'extérieur d'une roue du mobile de seconde (8).

8. Système selon l'une des revendications 1 à 7, dans lequel la vitesse de rotation du train de rouages intermédiaire (V2) est modifiable par un actionnement d'une couronne de remontoir, d'un poussoir ou d'un levier.

9. Montre bracelet comportant un système selon l'une des revendications 1 à 8.
